# EUROPÄISCHE PATENTSCHRIFT

(11) **EP 0 549 748 B1**
(45) Veröffentlichungstag und Bekanntmachung des Hinweises auf die Patenterteilung: **24.01.1996**
(21) Anmeldenummer: 92912618.3
(22) Anmeldetag: 30.06.1992
(51) Int. Cl.: B26D 3/02, B26D 3/12, D06H 7/22

(54) **VERFAHREN UND VORRICHTUNG ZUM THERMISCHEN SCHNEIDEN EINER LAUFENDEN SCHMELZFÄHIGEN TEXTILBAHN**
METHOD AND DEVICE FOR THE THERMAL CUTTING OF A MOVING WEB OF FUSIBLE FABRIC
PROCEDE ET DISPOSITIF POUR LE DECOUPAGE THERMIQUE D'UNE BANDE DE TEXTILE FUSIBLE DEFILANTE

(30) Priorität: 18.07.1991 CH 2140/91
(43) Veröffentlichungstag der Anmeldung: 07.07.1993
(73) Patentinhaber: Textilma AG, CH-6052 Hergiswil (CH)
(72) Erfinder: SPEICH, Francisco, D-5264 Gipf-Oberfrick (CH)
(74) Vertreter: Schmauder, Klaus Dieter
(86) Internationale Anmeldenummer: CH9200129
(87) Internationale Veröffentlichungsnummer: WO9301919

(56) Entgegenhaltungen:
- EP-A- 0 152 672
- WO-A-90/03873
- WO-A-91/03592
- DE-A- 2 502 724
- DE-A- 2 520 852
- FR-A- 1 372 034
- GB-A- 843 483
- US-A- 4 244 102
- US-A- 4 806 400

## Beschreibung

Die Erfindung betrifft ein Verfahren zum thermischen Schneiden einer kontinuierlich bewegten schmelzfähigen Textilbahn gemäss Oberbegriff des Anspruches 1 sowie eine Vorrichtung zur Durchführung des Verfahrens gemäss Oberbegriff des Anspruches 6.

### Stand der Technik

Verfahren und Vorrichtungen zum thermischen Schneiden einer laufenden, d.h. kontinuierlich bewegten schmelzfähigen Textilbahn der eingangs genannten Art sind mehrfach bekannt, so beispielsweise aus der WO-A-9103592 und der EP-A-0389793. Bei diesen bekannten Verfahren und Vorrichtungen wird die schmelzfähige Textilbahn mittels eines heissen Schneiddrahtes geschnitten, wobei der Schneiddraht quer zur Schneidrichtung unter einem Winkel von 90° zur Textilbahn geneigt ist. Dies erbringt den Nachteil, dass beim thermischen Schneiden durch die an der Schnittstelle anfallenden Schmelzmassen verhältnismässig harte und rauhe Schmelzkanten entstehen. Gemäss der EP-A-0389793 hat man nun versucht, diese Nachteile dadurch zu vermeiden, dass man die mit den Schmelzkanten versehenen Randbereiche entlang von kantenparallelen Faltlinien umlegt und dadurch Faltschenkel bildet, worauf man die Faltschenkel an die angrenzenden Flächenzonen des zugehörigen Materialstreifens flach andrückt und dort durch Kleben befestigt. Dieser Vorgang ist relativ kompliziert und es ergibt sich ein ebenfalls relativ dicker Randbereich.

Aus der EP-A-0152672 ist es bekannt, eine laufende schmelzfähige Textilbahn zu schneiden und dabei die Schnittkante mit einer schrägen Schnittfläche zu versehen. Hierzu dient ein Ultraschall-Schneidkoppf mit einem V-förmigen Schneidglied, das als Amboss ausgebildet ist und mit einem Ultraschall-Horn zusammenwirkt. Die Schmelzwärme wird durch Reibung zwischen dem Amboss und dem Ultraschall-Horn im Textilmaterial erzeugt. Abgesehen davon, dass dieser Schneidkopf sehr kompliziert und verschleissanfällig ist und einen relativ grossen Raumbedarf erfordert, wird das Textilmaterial durch den V-förmigen Amboss verdrängt und ergibt grössere Wülste bzw. Grate, die das Aussehen und den Griff des Textilmaterials nachteilig beeinflussen. Ausserdem führt der Schneidvorgang dennoch nur bedingt zu ausfransfesten Kanten.

### Darstellung der Erfindung

Aufgabe der Erfindung ist es, ein Verfahren und eine Vorrichtung zum thermischen Schneiden einer laufenden schmelzfähigen Textilbahn zu schaffen, mit denen die oben erwähnten Nachteile vermieden, d.h. insbesondere die Schnittkanten der Textilbahn verbessert werden sollen.

Die gestellte Aufgabe wird gelöst:
- bei dem eingangs genannten Verfahren durch die kennzeichnenden Merkmale des Anspruches 1;
- bei der eingangs genannten Vorrichtung durch die kennzeichnenden Merkmale des Anspruches 6.

Durch die unter einen Winkel 90°>α>0° quer zur Bewegungsrichtung der Textilbahn zur Führungsebene geneigte Anordnung des aktiven Teiles des Schneiddrahtes wird auf einfache Weise ein schräger Schnitt erzielt, der einerseits einen Teil der Schmelzmasse einem Verschnittabfallstreifen zugeordnet und andererseits liegt der Schmelzrand auf der Rückseite der Textilbahn und steht somit nicht spürbar vor. Die Kanten der Schnittfläche sind quasi gerundet und weisen praktisch keine Kratzeigenschaften auf. Durch die verlängerte Schnittfläche des schrägen Schnittes anstelle des senkrechten Schnittes werden die Fäden der Textilbahn gegenseitig besser verschmolzen, wodurch auch der geschnittene Rand der Textilbahn verbessert wird. Durch die schräge Schnittfläche lässt sich die geschnittene Textilbahn um bedeutend kleinere Radien biegen ohne zu brechen als dies mit senkrechten Schnittflächen möglich ist. Der Schneidvorgang kann längs einer Geraden und/oder einer beliebigen Bahn erfolgen.

Vorteilhafte Ausgestaltungen des Verfahrens sind in den Ansprüchen 2 bis 5 und der Vorrichtung in den Ansprüchen 7 bis 10 beschrieben.

Der Schnitt kann mittels eines einzigen geraden Schneiddrahtes durchgeführt werden, welcher entsprechend schräg gestellt ist. Besonders vorteilhaft ist eine Ausbildung nach Anspruch 2, da dann zwei Materialbahnen mit einem Schnitt gleichzeitig geschnitten werden können, wobei der Teil der Materialbahn, der innerhalb des Vs liegt als Verschnittabfall entfernbar ist. Mit diesem Verschnittabfall wird bereits ein Teil der durch den Schnitt entstandenen Schmelzmasse entfernt. Gemäss Anspruch 3 kann mittels eines X-förmig angeordneten Schneiddrahtes ein Schnitt erzeugt werden, der einen keilförmigen Querschnitt aufweist.

Besonders vorteilhaft ist eine Ausbildung des Verfahrens nach Anspruch 4, dabei liegt der grössere Teil der Schmelzmasse auf der Rückseite der Textilbahn und fällt dadurch auf der Gutseite nicht auf. Insbesondere bei gemusterten Textilbahnen, wie dies bei gemusterten Etikettenbändern der Fall ist, ergibt sich ein weiterer Vorteil, dass auf der Gutseite nur ein kleiner kaum spürbarer Wulst entsteht, da der Schnitt durch das homogene Grundgewebe erfolgt. Die Kante ist quasi gerundet und weist praktisch keine Kratzeigenschaften auf. Der Schnitt teilt sich visuell auf in den Schnitt durch das Grundgewebe und den Schnitt durch das Figurgewebe bzw. die auf der Rückseite des Gewebes liegenden Figurfäden. Der Schnitt durch das Grundgewebe erweist sich als sehr homogen in der Dichte und in den Farben des Grundgewebes. Die vorne liegende Kante hat nicht die sonst üblichen sichtbaren Mischfarbeneffekte wie beim bekannten senkrechten geraden Schnitt. Durch die verlängerte Schnittlänge des schrägen Schnittes werden insbesondere auch die Figurfäden gegenseitig besser verschmolzen. Ein Ausziehen der Fäden ist damit ohne Zerstörung des Etiketts kaum möglich. Die schrägen Schnittflächen lassen sich durch Rollen optimal zusammenpressen. Das Material der hinteren Bandseite legt sich dabei gut gegen die Bandseitenmitte um. Es ergibt sich dadurch eine sehr feine, dünne, nicht kratzende Bandkante.

Besonders vorteilhaft ist auch eine Ausgestaltung des Verfahrens nach Anspruch 5. Durch den in dem komplementären Schnittverfahren eingelegten Kettfaden mit der höheren Temperaturbeständigkeit, entsteht eine optimale Führungsmöglichkeit für den V- oder X-förmig angeordneten Schneiddraht. Letzterer wird also an einem solchen Kettfaden entlang der Schneidrichtung geführt, so dass ein äusserst gerader, fadengenauer Schnitt entsteht.

### Kurze Beschreibung der Zeichnung

Ausführungsbeispiele des Gegenstandes der Erfindung werden nachfolgend anhand von Zeichnungen näher beschrieben, dabei zeigen:
- Figur 1: einen Schneidkopf in schaubildlicher Darstellung;
- Figur 2: ein V-förmig angeordneter Schneiddraht des Schneidkopfes der Figur 1 im Einsatz beim Schneiden einer Textilbahn, im Schnitt quer zur Schneidrichtung;
- Figur 3: ein V-förmig angeordneter Schneiddraht der Figur 1 in einem weiteren Einsatz beim Schneiden einer Textilbahn im Schnitt quer Schneidrichtung;
- Figur 4: ein X-förmig angeordneter Schneiddraht im Einsatz, im Schnitt quer zur Schneidrichtung;
- Figur 5: ein weiterer schräggestellter Schneiddraht im Einsatz, im Schnitt quer zur Schneidrichtung;
- Figur 6: eine Webmaschine mit einer Vorrichtung zum thermischen Schneiden, im Vertikalschnitt.

### Weg zur Ausführung der Erfindung

Die Figur 1 zeigt einen Schneidkopf, der zum Schneiden der verschiedensten Textilbahnen und bei den verschiedensten Einsatzzwecken geeignet ist. Besonders geeignet ist er für eine Vorrichtung zur Herstellung eines gemusterten Etikettbandes gemäss der EP-A-0389793. Der Schneidkopf enthält einen Halter 2, der an einem beliebigen Träger einer Textilbahn-Produktionsanlage befestigt sein kann. Am Halter sind abgewinkelte Tragarme 4,6,8 angeordnet, deren freie Enden gegen die Laufrichtung einer Textilbahn weisen. Am vorderen Ende der Tragarme 4,6,8 ist ein Schneidglied 10 befestigt, das aus einem Schneiddraht 12 besteht, der V-förmig angeordnet ist. Hierzu ist ein Ende des Schneiddrahtes 12 an einem Tragarm 4 befestigt, über einen unteren Tragarm 8 geschlungen und weiter am zweiten oben liegenden Tragarm 6 befestigt. Der zum Erhitzen des Schneiddrahtes 12 erforderliche Strom wird über die Tragarme 4,6 zugeführt.

Die Figur 2 zeigt den Schneiddraht 12 im Einsatz an einer schmelzfähigen Textilbahn 14. Die Schenkel 16,18 des Schneiddrahtes 12 sind jeweils unter einem Winkel α quer zur Schneidrichtung zur Oberfläche 20 der Textilbahn 14 geneigt. Die Anordnung ist so getroffen, dass der Schneiddraht 12 mit seinem Kreuzungspunkt 22 der Schenkel 16,18 knapp unterhalb der Textilbahn 14 liegt und diese durch Schmelzen der Textilfäden trennt. Im gezeigten Beispiel ist die Textilbahn 14 längs der Schneidlinie mit einem Kettfaden 24 versehen, der eine höhere Temperaturbeständigkeit aufweist als die benachbarten Textilfäden. Dadurch wird der Schneiddraht 12 längs des Kettfadens 24, d.h. längs der Schneidlinie geführt. Beim thermischen Schneiden entstehen geschmolzene Schnittflächen 26,28, die entsprechend dem Schneiddraht 12 V-förmig angeordnet sind. Da beim thermischen Schneiden ein Teil des geschmolzenen Materials dem innerhalb des Vs des Schneiddrahtes 12 liegenden Schnittabfalls 30 zukommt, reduziert sich die Schmelzfläche an den Schnittflächen 26,28, wodurch die Gratbildung unterdrückt wird. Durch die Schrägstellung der Schnittflächen 26,28 ergibt sich eine grössere Schmelzfläche, wodurch die Fixierung der Fäden der Textilbahn verbessert wird. Da die Anordnung so getroffen ist, dass die vorstehende Kante 32 der Gutseite 34 der Textilbahn 14 zugeordnet wird, dementsprechend die hintere Kante 36 auf der Rückseite 38 der Textilbahn liegt, tritt die Schnittfläche 26,28 auf der Gutseite 34 der Textilbahn praktisch nicht in Erscheinung. Durch die Schrägstellung der Schnittfläche wird auch die Bildung von Wülsten oder Brauen an der Schnittfläche oder insbesondere auf der Gutseite d.h. am Sichtbereich verhindert. Dadurch verbessert sich das Aussehen der geschnittenen Textilbahn und es ergibt sich eine weichere praktisch nicht kratzende Schnittstelle.

Die Figur 3 zeigt einen V-förmig angeordneten Schneiddraht gemäss den Figuren 1 und 2 an einer Textilbahn 40, jedoch ohne einen Kettfaden 24 gemäss der Figur 3, welcher zur Führung längs der Schnittlinie dienen würde. Bei dem Schneidvorgang gemäss der Figur 3 entsteht zwischen den Schenkein 16,18 praktisch kein Verschnittabfall.

Die Figur 4 zeigt einen weiteren Schneiddraht 42, der X-förmig ausgebildet ist. Beim Schneiden der Textilbahn 44 ist die Anordnung so getroffen, dass der Kreuzungspunkt 46 des Schneiddrahtes 42 innerhalb der Textilbahn 44 liegt, so dass eine abgewinkelte Schnittfläche 48 entsteht, die auf beiden Seiten der Textilbahn zurückgesetzte Kanten 50,52 aufweist. Der je nach der Tiefeneinstellung des Kreuzungspunktes 46 innerhalb des X-förmigen Schneiddrahtes 42 eventuell entstehende Verschnittabfall 54 wird nach dem Schneiden entfernt.

Die Figur 5 zeigt ein weiteres Schneidglied 56, das in Form eines einzigen Schneiddrahtes 58 ausgebildet ist, der unter einem Winkel α quer zur Schneidrichtung zur Textilbahn 60 geneigt ist. Da die Schnittflächen 62,64 komplementär liegen, müssen die beiden Textilbahnabschnitte 60a,60b entweder mit unterschiedlichen Oberseiten zur Verwendung kommen oder der Textilbahn-Abschnitt 60a, auf dessen Gutseite die Kante 66 zurückgesetzt ist, muss nochmals mit einem Schneiddraht 56 geschnitten werden, der entgegengesetzt zu dem Schneiddraht der Figur 5 geneigt ist.

In den gezeigten Beispielen sind die Schneiddrähte jeweils aus Rundmaterial gebildet. Es ist aber auch möglich, die Schneiddrähte aus einem Flachmaterial zu bilden, dessen Schmalseite die Schnittkante bildet.

Die Figur 6 zeigt eine Webmaschine mit einer Vorrichtung zum thermischen Schneiden gemäss einer der Figuren 1 bis 5. Die Webmaschine dient zur Herstellung gemusterter Etikettenbänder durch thermisches Schneiden einer breit gewebten Textilbahn.

Die Webmaschine enthält einen Webbereich 68 mit an Litzen 70 geführen Kettfäden 72 aus schmelzfähigem Material, wodurch sie ein Webfach 74 bilden, in das ein Schussfaden 76 eingetragen und mittels eines Webblattes 78 an einer Webkante 80 angeschlagen wird. Ein Warenniederhalter 82 dient zur Führung der gewebten Textilbahn 84 zu einer thermischen Schneidvorrichtung 86, an der die Textilbahn 84 in Bänder zerschnitten wird, welche von einer Warenabzugsvorrichtung 88 abgezogen und einem nicht näher dargestellten Warenbaum zugeführt werden. Die Warenabzugsvorrichtung 88 enthält eine erste Umlenkwalze 90, eine Abzugswalze 92 sowie weitere Umlenkwalzen 94,96. Ferner ist sie mit einer Thermofixiervorrichtung 98 ausgestattet. Letztere enthält einen mittels einer Heizung 100 beheizten Schuh 102.

Die Schneidvorrichtung 86 weist an einem die Textilbahn 84 übergreifenden Träger 104 angeordnete Kalter 106 auf, die jeweils Tragarme 108,110 enthalten, welche an ihrem vorderen, gegen die Laufrichtung der Textilbahn weisenden Endbereich das Schneidglied 112 tragen.

### BEZUGSZEICHENLISTE

- 2: Halter
- 4: Tragarm
- 6: Tragarm
- 8: Tragarm
- 10: Schneidglied
- 12: Schneiddraht
- 14: Textilbahn
- 16: Schenkel
- 18: Schenkel
- 20: Oberfläche
- 22: Kreuzungspunkt
- 24: Kettfaden
- 26: Schnittfläche
- 28: Schnittfläche
- 30: Verschnittabfall
- 32: Kante
- 34: Gutseite
- 36: Kante
- 38: Rückseite
- 40: Textilbahn
- 42: Schneiddraht
- 44: Textilbahn
- 46: Kreuzungspunkt
- 48: Schnittfläche
- 50: Kante
- 52: Kante
- 54: Verschnittabfall
- 56: Schneidglied
- 58: Schneiddraht
- 60: Textilbahn
- 60a: Textilbahn-Abschnitt
- 60b: Textilbahn-Abschnitt
- 62: Schnittfläche
- 64: Schnittfläche
- 66: Kante
- 68: Webbereich
- 70: Litze
- 72: Kettfaden
- 74: Webfach
- 76: Schussfaden
- 78: Webblatt
- 80: Webkante
- 82: Warenniederhalter
- 84: Textilbahn
- 86: Schneidvorrichtung
- 88: Warenabzugsvorrichtung
- 90: Umlenkwalze
- 92: Abzugswalze
- 94: Umlenkwalze
- 96: Umlenkwalze
- 98: Thermofixiervorrichtung
- 100: Heizung
- 102: Schuh
- 104: Träger
- 106: Halter
- 108: Tragarm
- 110: Tragarm
- 112: Schneiddraht

## Patentansprüche

1. Verfahren zum thermischen Schneiden einer kontinuierlich bewegten schmelzfähigen Textilbahn, wobei die Textilbahn (14,40, 44, 60, 84) während der Bewegung in einer Ebene geführt ist und mittels eines Schnittkanten bildenden heissen Schneiddrahtes (12,42,58,112) durchtrennt wird, dessen aktiver Teil die Führungsebene durchdringt, dadurch gekennzeichnet, dass man den aktiven Teil des Schneiddrahtes (12,42,58,112) in einer Richtung quer zur Bewegungsrichtung der Textilbahn (14,40,44,60,84) anordnet und unter einem Winkel 90°>α>0° gegen die Führungsebene geneigt hält.

2. Verfahren nach Anspruch 1, dadurch gekennzeichnet, dass man einen V-förmig angeordneten Schneiddraht (12) verwendet, dessen Schenkel (16,18) den aktiven Teil bilden.

3. Verfahren nach Anspruch 1, dadurch gekennzeichnet, dass man einen X-förmig angeordneten Schneiddraht (42) verwendet, dessen Schenkel den aktiven Teil bilden, wobei man den Kreuzungspunkt (46) des X innerhalb der Textilbahn (46) führt.

4. Verfahren nach einem der Ansprüche 1 bis 3, dadurch gekennzeichnet, dass man die vorspringende Kante (32) der Schnittfläche (26,28) auf der Gutseite (34) der Textilbahn (14) anordnet.

5. Verfahren nach einem den Ansprüche 1 bis 4, dadurch gekennzeichnet, dass man die Textilbahn (14) längs einer Schnittlinie mit einem Kettfaden (24) versieht, der eine höhere Temperaturbeständigkeit aufweist, als benachbarte Textilfäden, wobei man einen V- oder X-förmig angeordneten Schneiddraht (12,42) so führt, dass der temperaturwiderstandfähigere Kettfaden (24) innerhalb des V- oder X-förmig angeordneten Schneiddrahtes (12,42) liegt und von diesem vorzugsweise nicht geschmolzen wird.

6. Vorrichtung zur Durchführung des Verfahrens nach einem der Ansprüche 1 bis 5, die Teil einer Textilproduktionsanlage ist, mit einem beheizbaren Schneiddraht (12,42,58, 112), wobei eine Textilbahn (14,40,44,60,84) in einer durch Führungen (82,90) vorgegebenen Ebene bewegbar ist und ein aktiver Teil des Schneiddrahtes (12,42,58,112) derart angeordnet ist, dass er die Führungsebene durchdringt, dadurch gekennzeichnet, dass der aktive Teil des Schneiddrahtes (12,42,58,112) in einer Richtung quer zur Bewegungsrichtung der Textilbahn angeordnet, und unter einem Winkel 90°>α>0°gegen die Führungsebene geneigt ist.

7. Vorrichtung nach Anspruch 6, dadurch gekennzeichnet, dass sie einen V-förmig angeordneten Schneiddraht (12) aufweist, dessen Schenkel (16,18) den aktiven Teil bilden.

8. Vorrichtung nach Anspruch 6, dadurch gekennzeichnet, dass sie einen X-förmig angeordneten Schneiddraht (42) aufweist, dessen Schenkel den aktiven Teil bilden.

9. Vorrichtung nach einem der Ansprüche 6 bis 8, dadurch gekennzeichnet, dass sie an einer Webmaschine zwischen der Webstelle (68) und einem Warenbaum (88) angeordnet ist.

10. Vorrichtung nach einem der Ansprüche 6 bis 9, dadurch gekennzeichnet, dass der Schneiddraht (12,112) an fingerartigen Trägerarmen (4,6,8,108,110) angeordnet ist, die entgegen der Bewegungsrichtung der Textilbahn (14,84) weisen.

## Claims

1. Method for the thermal cutting of a continuously moved meltable textile web, the textile web (14, 40, 44, 60, 84) being guided in one plane during the movement and being severed by means of a hot cutting wire (12, 42, 58, 112) which forms cut selvedges and the active part of which passes through the guide plane, characterized in that the active part of the cutting wire (12, 42, 58, 112) is arranged in a direction transverse to the direction of movement of the textile web (14, 40, 44, 60, 84) and is held inclined at an angle of 90° > α > 0° relative to the guide plane.

2. Method according to Claim 1, characterized in that a cutting wire (12) which is arranged in a V-shaped manner and the legs (16, 18) of which form the active part is used.

3. Method according to Claim 1, characterized in that a cutting wire (42) which is arranged in a X-shaped manner and the legs of which form the active part is used, the intersection point (46) of the X being guided within the textile web (46).

4. Method according to one of Claims 1 to 3, characterized in that the projecting edge (32) of the cut face (26, 28) is arranged on the good side (34) of the textile web (14).

5. Method according to one of Claims 1 to 4, characterized in that the textile web (14) is provided along a cutting line with a warp thread (24) which has a higher thermal resistance than adjacent textile threads, a cutting wire (12, 42) arranged in a V-shaped or X-shaped manner being guided in such a way that the warp thread (24) having higher thermal resistance is located within the cutting wire (12, 14) arranged in a V-shaped or X-shaped manner and is preferably not melted by this.

6. Device for carrying out the method according to one of Claims 1 to 5, which is part of a textile production plant, with a heatable cutting wire (12, 42, 58, 112), a textile web (14, 40, 44, 60, 84) being movable in a plane predetermined by guides (82, 90) and an active part of the cutting wire (12, 42, 58, 112) being arranged in such a way that it passes through the guide plane, characterized in that the active part of the cutting wire (12, 42, 58, 112) is arranged in a direction transverse to the direction of movement of the textile web and is inclined at an angle of 90° > α > 0° relative to the guide plane.

7. Device according to Claim 6, characterized in that it has a cutting wire (12) which is arranged in a V-shaped manner and the legs (16, 18) of which form the active part.

8. Device according to Claim 6, characterized in that it has a cutting wire (42) which is arranged in an X-shaped manner and the legs of which form the active part.

9. Device according to one of Claims 6 to 8, characterized in that it is arranged on a weaving machine between the weaving point (68) and a cloth beam (88).

10. Device according to one of Claims 6 to 9, characterized in that the cutting wire (12, 112) is arranged on finger-like carrier arms (4, 6, 8, 108, 110) which point in the opposite direction to the direction of movement of the textile web (14, 84).

## Revendications

1. Procédé de découpage thermique d'une bande textile défilant en continu, fusible, la bande textile (14, 40, 44, 60, 84) étant guidée dans un plan au cours de son déplacement et coupée par un fil de découpage chaud (12, 42, 58, 112), formant une lisière de coupe, fil dont la partie active traverse le plan de guidage, procédé caractérisé en ce qu'on maintient la partie active du fil de découpage (12, 42, 58, 112) inclinée dans une direction transversale à la direction de déplacement de la bande textile (14, 40, 44, 60, 84) et suivant un angle de 90°>α>O° contre le plan de guidage.

2. Procédé selon la revendication 1, caractérisé en ce qu'on utilise un fil de découpage (12) disposé en forme de V, dont les branches (16, 18) forment la partie active.

3. Procédé selon la revendication 1, caractérisé en ce qu'on utilise un fil de découpage (42) disposé suivant une forme de X, dont les branches constituent la partie active, et en ce qu'on guide le point d'intersection (46) de la forme de X dans la bande textile (44).

4. Procédé selon l'une des revendications 1 à 3, caractérisé en ce que la lisière en saillie (32) de la surface de découpage (26, 28) se trouve sur le bon côté (34) de la bande textile (14).

5. Procédé selon l'une des revendications 1 à 4, caractérisé en ce qu'on munit la bande textile (14) d'un fil de chaîne (24) le long d'une ligne de coupe, ce fil de chaîne ayant une résistance à la température plus élevée que les fils textiles voisins, et l'on guide un fil de découpage (12, 42) disposé en forme de V ou de X pour que le fil de chaîne (24) plus résistant en température se situe à l'intérieur du fil de découpage (12, 42) disposé en forme de V ou de X, et ne soit pas fondu par celui-ci.

6. Dispositif pour la mise en oeuvre du procédé selon l'une des revendications 1 à 5 et appartenant à une installation de fabrication textile, comprenant un fil de découpage (12, 42, 58, 112) chauffant, une bande textile (14, 40, 44, 60, 84) étant mobile dans un plan prédéterminé par des guides (82, 90), et une partie active du fil de découpage (12, 42, 58, 112) étant montée pour traverser le plan de guidage, caractérisé en ce que la partie active du fil de découpage (12, 42, 58, 112) est disposée dans une direction transversale à la direction de déplacement de la nappe textile, et inclinée contre le plan de guidage suivant un angle tel que 90°>α>0°.

7. Dispositif selon la revendication 6, caractérisé en ce qu'il comporte un fil de découpage (12) disposé en forme de V, dont les branches (16, 18) forment la partie active.

8. Dispositif selon la revendication 6, caractérisé en ce qu'il comporte un fil de découpage (42) disposé en forme de X, dont les branches forment la partie active.

9. Dispositif selon l'une des revendications 6 à 8, caractérisé en ce qu'il équipe un métier à tisser entre la zone de tissage (68) et le rouleau enrouleur (88).

10. Dispositif selon l'une des revendications 6 à 9, caractérisé en ce que le fil de découpage (12, 112) est monté sur des bras de support (4, 6, 8, 108, 110) en forme de doigts, tournés dans la direction opposée à celle de la bande textile (14, 84).
